# EUROPÄISCHE PATENTSCHRIFT

(11) **EP 1 593 761 B1**
(45) Veröffentlichungstag und Bekanntmachung des Hinweises auf die Patenterteilung: **20.06.2007**
(21) Anmeldenummer: 04008051.7
(22) Anmeldetag: 02.04.2004
(51) Int. Cl.: D01G 25/00

(54) **Steilarm-vliesleger**
Swinging arm cross-lapper
Distributeur de voile à bras incliné

(43) Veröffentlichungstag der Anmeldung: 09.11.2005
(73) Patentinhaber: Oskar Dilo Maschinenfabrik KG, 69412 Eberbach (DE)
(72) Erfinder: Bastian, Peter, Dr., 55546 Fürfeld (DE); Leger, Joachim, Dr., 49412 Eberbach (DE)
(74) Vertreter: Körner, Ekkehard

(56) Entgegenhaltungen:
- EP-A- 0 528 348
- US-A- 3 222 730
- US-A- 5 007 623
- US-A- 5 590 442

## Beschreibung

Die Erfindung bezieht sich auf einen Steilarm-Vliesleger nach dem Oberbegriff des Anspruchs 1. Ein solcher Vliesleger ist allgemein bekannt und beispielsweise in "Vliesstoffe", Verlag Wiley-VCH, Weinheim, 2000, Seite 160 beschrieben.

Beim Ablegen eines Flors auf ein Abliefer-Transportband führt der Legearm des Steilarm-Vlieslegers eine Schwenkbewegung aus, wobei sein unteres, freies Ende sich in engem Abstand über dem Abliefer-Transportband quer zu dessen Transportrichtung bewegt. Ist das obere Ende des Legearms an einem schwenkbaren Zuführarm schwenkbar angebracht, bewegt sich der Zuführarm entsprechend mit. Bei bekannte Steilarmlegern ist das untere Ende des Legearms mit einem Schlitten gekoppelt, der auf Schienen quer zur Transportrichtung des Abliefer-Transportbandes verfahrbar ist. Der Schlitten ist mit einer Antriebseinrichtung verbunden, so dass mit deren Hilfe die Schwenkbewegung des Legearms und ggf. des Zuführarms hervorgebracht wird.

Die Geschwindigkeiten, mit der die Florbahn vom Vliesleger abgegeben wird, kann mehr als 200 m/min betragen, angestrebt werden Geschwindigkeiten im Bereich von 300 m/min und mehr. Entsprechend schnell muss sich das freie Ende des Legearms über das Abliefer-Transportband bewegen, um Materialstauchung und Faltenbildung im abgelegten Flor zu vermeiden. Diese hohen Geschwindigkeiten bringen durch aerodynamische Effekte hervorgerufene Probleme mit sich. Beispielsweise kann sich ein vom Vliesleger abgelegter Florbahnabschnitt unter aerodynamischer Sogwirkung von seiner Unterlage abheben und flattern. Man hat daher bereits daran gedacht, am freien Ende des Legearms eine garnierte Andruckwalze anzuordnen, die die Fasern der frisch abgelegten Florlage mit den Fasern der darunter befindlichen, bereits gelegten Florlagen verfilzt. Da ein Legearm im allgemeinen in beiden Schwenkrichtungen Faserflor abgibt, müssen demnach zwei solcher Andruckwalzen am Legearm angebracht sein, was dessen Gewicht entsprechend vergrößert. Außerdem ist anzumerken, dass die Wirkung, die mit solchen Andruckwalzen hervorgebracht werden kann, relativ bescheiden ist.

Der Erfindung liegt die Aufgabe zugrunde, einen Steilarm-Vliesleger der eingangs genannten Art anzugeben, der in der Lage ist, mit großer Legegeschwindigkeit zu arbeiten und dabei den nachteiligen Einfluß aerodynamischer Effekte auf das hergestellte Erzeugnis vermeidet.

Diese Aufgabe wird durch die im Anspruch 1 angegebenen Merkmale gelöst. Vorteilhafte Ausgestaltungen der Erfindung sind Gegenstand der Unteransprüche.

Der Vliesleger nach der Erfindung ist derart ausgestaltet, dass der abzulegende Faserflor von seiner Speisezone, wo er in den Vliesleger gelangt, bis zur Ablieferzone, bis zum Lieferspalt, wo er vom Legearm in der Ablieferzone des Abliefer-Transportbandes abgegeben wird, zwischen zwei Flortransportbändern sicher geführt ist, ohne dabei Stellen zu durchlaufen, wo er gar nicht oder nur einseitig abgestützt ist, wie dieses bei bekannten Steilarm-Vlieslegern oder auch bei Flachtäflern der Fall ist. Damit aber nicht genug, die selben Flortransportbänder, die den Faserflor über die Trag- und Legearme führen, dienen auch der Abdeckung der gelegten Florlage in der Ablieferzone. Dabei lässt sich die Bahngeschwindigkeit des freien Endes des Legearms so steuern, dass sie genauso groß ist, wie die Florliefergeschwindigkeit der Flortransportbänder, so dass das die frisch gelegte Florlage abdeckende Flortransportband keinerlei Relativgeschwindigkeit gegenüber der frisch abgelegten Florlage aufweist.

In konstruktiv einfacher Weise wird dieses durch einen Verlauf der Flortransportbänder erreicht, der die Ablieferzone des Abliefer-Transportbandes quasi umschlingt. Die beiden Flortransportbänder sind um die Ablieferzone herum auf die Unterseite des Flortransportbandes geführt, wo sie jeweils eine Umkehrwalze umschlingen und von dort zum Legearm zurückgeführt sind, an dem entlang und über den Auslegerarm sie zur Speisezone verlaufen. Die beiden Umkehrwalzen sind an einem gemeinsamen unteren Schlitten drehbar gelagert, der quer zum Abliefer-Transportband unterhalb desselben verfahrbar ist.

Der genannte untere Schlitten und das freie Ende des Legearms sind vorzugsweise durch Zugseile, Zugketten oder Zahnriemen miteinander verbunden, so dass sich das freie Ende des Legearms und der untere Schlitten synchron miteinander bewegen. Die Zugseile, Zugketten oder Zahnriemen können über Antriebsräder laufen, so dass vermittels diesen die Schwenkbewegung des Legearms hervorgebracht werden kann.

Am freien Ende des Legearms sind die Flortransportbänder vorzugsweise über Umlenkwalzen geführt, die zusammen mit den Flortransportbändern den Lieferspalt ausbilden, der den Flor in der Ablieferzone abgibt. Die beiden Umlenkwalzen können in Weiterbildung der Erfindung in Rahmen gelagert sein, an dem das untere Ende des Legearms um eine zwischen den Walzen liegende Schwenkachse angelenkt ist. Der Rahmen kann in Schienen geführt und in Weiterbildung der Erfindung mit einer Einrichtung gekoppelt sein, die in Abhängigkeit von der Bewegungsrichtung des Legearms die in Bewegungsrichtung vorn befindliche Umlenkwalze hebt, während sie die andere absenkt. Mit dieser Maßnahme kann der über der Ablieferzone befindliche Flortransportbandabschnitt, unter dem augenblicklich kein Flor frisch abgelegt wird, angehoben werden, um die Reibung zwischen diesem Flortransportbandabschnitt und dem darunter befindlichen Flor zu vermindern. Gegebenenfalls können zusätzlich auch die neben dem Abliefer-Transportband befindlichen Umlenkwalzen, über die das Flortransportband geführt ist, heb- und senkbar gelagert sein.

Da die schwenkende Legebewegung des Legearms nicht gleichmäßig ist, sondern vor Erreichen des Bewegungsumkehrpunktes abgebremst und danach wieder beschleunigt werden muss, ist es erforderlich, die Geschwindigkeit, mit der die Flortransportbänder Flor am Lieferspalt abgeben, entsprechend anzupassen, um eine zu starke Florablage im Bereich der Bewegungsumkehrstellen zu vermeiden. Andererseits erfolgt die Florabgabe einer Krempel mit gleichförmiger Geschwindigkeit. Mit dieser Geschwindigkeit muss der Flor vom Vliesleger aufgenommen werden. Um eine Anpassung zwischen dieser gleichförmigen Zuführgeschwindigkeit des Flors in die Speisezone des Vlieslegers mit der schwankenden Abgabegeschwindigkeit des Flors am Lieferspalt in Einklang zu bringen, ist der Vliesleger nach der Erfindung gemäß einer vorteilhaften Weiterbildung mit einem Florspeicher versehen und sind die beiden Flortransportbänder auch durch diesen Florspeicher geführt, und zwar derart, dass sich die hinlaufenden Florbahnabschnitte von der Speisezone durch den Florspeicher hindurch bis zum Lieferspalt parallel zueinander erstrecken und somit dem Flor und der Speisezone bis zur Ablage auf dem Abliefer-Transportband kontinuierlich führen.

Der genannte Florspeicher ist vorzugsweise derart ausgebildet, dass er nicht nur wie durch die wechselnden Liefergeschwindigkeiten notwendigen Zwischenspeicherfunktionen ausführen kann, sondern auch Weglängenänderungen der einzelnen Flortransportbänder kompensiert, die sich an dem Zuführarm und dem Legearm des Vlieslegers aufgrund von deren Schwenkbewegung ergeben. Details werden später unter Bezugnahme auf die Zeichnungen erläutert.

### Kurzbeschreibung der Zeichnungen

Fig. 1 zeigt schematisch eine Seitenansicht eines Steilarm-Vlieslegers nach der Erfindung mit Florspeicher im eingefahrenen Zustand des Legearms, und
Fig. 2 zeigt eine der Fig. 1 ähnliche Darstellung im ausgefahrenen Zustand des Legearms.

In den Zeichnungen sind nur die wesentlichen Merkmale der Erfindung dargestellt, und dieses nur schematisch, da eine schematische Darstellung für das Verständnis der Erfindung ausreicht. So ist insbesondere in der Zeichnung ein Maschinengestell, das die zahlreichen, noch zu erläuternden Elemente hält und lagert, nicht dargestellt.

Fig. 1 zeigt einen Vliesleger 1 mit einem Zuführarm 2 und einem Legearm 3. Der Zuführarm 2 ist an seinem unteren Ende um eine ortsfeste Schwenkachse 4 schwenkbar gelagert. An seinem oberen Ende ist am Zuführarm 2 um eine obere Schwenkachse 5 der Legearm 3 schwenkbar gelagert. Das untere, freie Ende des Legearms 3 ist über einem Abliefer-Transportband 6 verfahrbar, dessen Transportrichtung parallel zu den Schwenkachsen 4 und 5 verläuft. Das unter Ende des Legearms 3 ist mit einem oberen Schlitten 7 gekoppelt, der in Schienen (nicht dargestellt) geführt ist, die sich quer über das Abliefer-Transportband 6 beiderseits einer Ablieferzone erstrecken.

An dem oberen Schlitten 7 sind Zugseile oder Zahnriemen oder Ketten 8 befestigt, die über Umlenkräder 9 um das Abliefer-Transportband 6 herum geführt sind. Von den Umlenkrädern 9 ist eines oder ein Paar, das mit 9a bezeichnet ist, motorisch angetrieben, was in der Zeichnung besonders gekennzeichnet ist, so dass über dem Zahnriemen- oder Kettentrieb 8 der obere Schlitten 7 quer zum Abliefer-Transportband 6 hin und her bewegt werden kann, wobei der mit dem oberen Schlitten 7 gekoppelte Legearm 3 und der Zuführarm 2 jeweils Schwenkbewegungen ausführen.

Über den Zuführarm 2 und den Legearm 3 und um das Abliefer-Transportband 6 im Bereich der Ablieferzone herum verlaufend sind zwei endlose Flortransportbänder 10 und 11 geführt. Die Flortransportbänder 10 und 11 bestimmen zwischen einer Speisezone A, wo der Flor zugeführt wird, und einem Lieferspalt am unteren Ende des Legearms 3 einen hinlaufenden Wegabschnitt, in dem die beiden Flortransportbänder 10 und 11 parallel zueinander geführt sind. Die Flortransportbänder 10 und 11 sind somit in der Lage, zwischen sich eine Florbahn 1 zu umschließen und festzuhalten. Dieser hinlaufende Wegabschnitt verläuft von der Speisezone A über eine erste Umlenkwalze 12, eine zweite, angetriebene Umlenkwalze 13, eine dritte Umlenkwalze 14 nahe dem unteren Schwenklager 4, über den Zuführarm 2 und eine im oberen Schwenklager 5 gelagerte Umlenkwalze 15 bis zum Lieferspalt am unteren Ende des Legearms 3. Der Lieferspalt wird von zwei Umlenkwalzen 16 und 17 bestimmt, die in dem Schlitten 7 gelagert sind, an dem das unter Ende des Legearms 3 angelenkt ist.

Ab dem Lieferspalt trennen sich die Wege der beiden Flortransportbänder 10 und 11. Im dargestellten Beispiel der Fig. 1 verläuft das Flortransportband 10 quer über das Abliefer-Transportband 6 und weiter über zwei Umlenkwalzen 18 bis zu einer ersten Umkehrwalze 19, die in einem unteren Schlitten 20 gelagert ist, der unterhalb des Abliefer-Transportbandes 6 angeordnet und dort auf Schienen (nicht dargestellt) quer zum Abliefer-Transportband 6 verfahrbar ist. Durch die erste Umkehrwalze 19 wird die Richtung des Transportbandes 10 umgekehrt. Es läuft dann über Umlenkwalzen 21 zurück zum unteren Ende des Legearms 3, dort über eine weitere Umlenkwalze 22, weiter über eine im Bereich des oberen Schwenklagers 5 gelegene obere Umlenkwalze 23, entlang dem Zuführarm 2 zu einer unteren Umlenkwalze 24, eine Antriebswalze 25 und zwei weitere Umlenkwalzen 26 und 27 zu einer im Bereich der Speisezone A befindlichen Antriebswalze 28, womit der Laufweg dieses Flortransportbandes 10 geschlossen ist.

Das andere Flortransportband 11 läuft vom Lieferspalt am unteren Ende des Legearms 3 über Umlenkwalzen 18 und unter dem Abliefer-Transportband 6 zu einer zweiten Umkehrwalze 29, die in demselben unteren Schlitten 20 gelagert ist, wie die erste Umkehrwalze 19. Von der zweiten Umkehrwalze 29 läuft das Flortransportband 11 zurück über Umlenkwalzen 21 zu einer am unteren Ende des Legearms 3 angebrachten Umlenkwalze 30, an dem Legarm 3 entlang zu einer im Bereich des oberen Schwenklagers 5 befindlichen Umlenkwalze 31, entlang dem Zuführarm 2 über eine nahe dem unteren Schwenklager 4 angeordenete Umlenkwalze 42 zu einer Antriebswalze 32 und über weitere Umlenkwalzen 33 und 34 zu einer Antriebswalze 35, die im Bereich der Speisezone A gelegen ist, womit der Weg des Transportbandes 11 geschlossen ist.

In Fig. 1 ist der Vliesleger im eingefahrenen Zustand von Zuführarm und Legearm dargestellt. Der die Umlenkwalzen 16 und 17 am Lieferspalt lagernde obere Schlitten 7 befindet sich auf der in der Zeichnung dargestellten linken Seite des Abliefer-Transportbandes 6. In dieser Situation befindet sich der die Umkehrwalzen 19 und 29 lagernde untere Schlitten 20 rechts unter dem Abliefer-Transportband 6. Vergleicht man diese Situation mit der in Fig. 2 gezeigten Situation, in der Legearm und Zuführarm ausgefahren sind, erkennt man, dass sich durch die Verstellung des oberen Schlittens 7 nach rechts der untere Schlitten 20 in gleichem Umfang nach links verschoben hat. Entsprechend der durch diese Bewegung hervorgerufenen zusätzlichen Abgabe von Flortransportband 10 auf der Oberseite der Ablieferzone hat der untere Schlitten 20 nach links nachgegeben und gleichzeitig einen Nachschub von Transportband 11 ermöglicht, was durch die Ankopplung des Riemen- oder Kettentriebs 8 an den unteren Schlitten 20 unterstützt wird.

Bei der Bewegung des unteren Endes des Legearms 3 von der in Fig. 1 gezeigten Stellung in die Fig. 2 gezeigte Stellung rollt die am oberen Schlitten 7 gelagerte Umlenkwalze 16 auf dem von ihr abgegebenen Flortransportband 11 ab, wenn die Geschwindigkeit, mit der das Flortransportband 10 von seiner Antriebswalze 32 angetrieben wird, genauso groß ist, wie die Bewegungsgeschwindigkeit des oberen Schlittens 7. Da die Florbahn mit dieser Geschwindigkeit aus dem Lieferspalt abgegeben wird, hat der sich auf den frisch gelegten Flor auflegende Abschnitt des Flortransportbandes 11 keine Relativgeschwindigkeit gegenüber dem Flor, abgesehen von der Transportgeschwindigkeit, die von dem Abliefer-Transportband quer zur Legerichtung des Legearms 3 erzeugt wird. Das andere Flortransportband 10 hat während dieser Bewegung eine Geschwindigkeit relativ zur Lieferzone, die aus der Summe der Geschwindigkeit des oberen Schlittens 7 und der Liefergeschwindigkeit des Flortransportbandes 10 besteht. Gleiches gilt für die Flortransportbänder entsprechend bei der umgekehrten Bewegungsrichtung des oberen Schlittens 7. Die Praxis hat gezeigt, dass diese Relativgeschwindigkeit zwischen dem gelegten Vlies und dem dieses abdekkenden Flortransportband 10 bzw. 11 nicht stört. Gegebenenfalls kann man dafür sorgen, dass der obere Schlitten 7 gegenüber dem Legearm 3 so verschwenkt wird, dass die in Bewegungsrichtung vorn liegende Umlenkwalze 17 bzw. 16 leicht angehoben wird, wie bereits erläutert.

Der sich zwischen der Speisezone A und dem Zuführarm 2 befindende Abschnitt der gezeigten Konstruktion bildet einen Florspeicher, der insgesamt mit 36 bezeichnet ist. Dessen Aufbau und Wirkungsweise sollen nachfolgend näher erläutert werden.

Auf dem Weg zurück vom Lieferspalt zur Speisezone A läuft das eine Flortransportband 10 nach Verlassen des Zuführarms 2 über die schon erwähnte Antriebswalze 25 und von dort in einer im wesentlichen U-förmig verlaufenden Bahn, deren Scheitelpunkt von der Umlenkwalze 26 gebildet wird, eine weitere Umlenkwalze 27 und die Antriebswalze 28 zur Speisezone A.

Das zweite Flortransportband 11 läuft auf seinem Weg zurück zur Speisezone A nach dem Verlassen des Zuführarms 2 über die Antriebswalze 32, einen U-förmigen Bahnabschnitt, in dessen Scheitelpunkt sich die Umlenkwalze 33 befindet, eine umlenkende Spannwalze 34 und die Antriebswalze 35, die sich an der Speisezone A befindet.

Die in den genannten Scheitelpunkten der U-förmigen Wegabschnitte der rücklaufenden Flortransportbänder 10 und 11 befindlichen Umlenkwalzen 26 und 33 sind in einem Halterahmen 37 drehbar gelagert, an dem auch die erste Umlenkwalze 12 gelagert ist, um die die paarig geführten Hinlaufabschnitte der Flortransportbänder 10 und 11 laufen. Der Halterahmen 37 ist in der Achse der Umlenkwalze 12 schwenkbar an einem rahmenförmigen Lenker 38 angebracht, der in der Zeichnung nur schematisch mit einer strichpunktierten Linie dargestellt ist und in einem Schwenklager 41 im Maschinengestell (nicht dargestellt) des Vlieslegers aufgehängt ist.

Die umlenkende Spannwalze 34 ist am Druckarm eines Hydraulikzylinders 39 angebracht. Die von dem Hydraulikzylinder 39 auf die Spannwalze 34 aufgebrachte Druckkraft spannt das Flortransportband 11 und überträgt sich über die Umlenkwalze 33 und den Halterahmen 37, der als zweiarmiger Hebel wirkt und um die Achse der den Flortransportbändern 10 und 11 gemeinsamen Umlenkwalze 12 schwenkt, über die von ihm getragene Umlenkwalze 26 auf den Rücklaufabschnitt des anderen Flortransportbandes 11. Mit einem einzigen Hydraulikzylinder 39 können also beide Flortransportbänder 10 und 11 gespannt werden.

Auf ihrem Weg über die Arme 2 und 3 laufen die Flortransportbänder 10 und 11 über mehrere an den Trag- und Legearmen 2 und 3 gelagerte Führungswalzen 40, von denen einige abwechselnd auf der einen und auf der anderen Seite der paarig geführten hinlaufenden Flortransportbandabschnitte anliegen, um ein Flattern der Flortransportbänder an den Armen 2 und 3 zu vermeiden.

Nachfolgend seien verschiedene Betriebszustände betrachtet und erläutert.

Solange die Antriebswalzen 13, 25, 28, 32 und 35 gleiche Umfangsgeschwindigkeiten haben, verharrt der Halterahmen 37 in seinem in Fig. 1 gezeigten Zustand. Wenn die Umfangsgeschwindigkeit der Antriebswalze 13 gegenüber der der anderen Antriebswalzen größer wird, zieht die Antriebswalze 13 über die gepaarten Flortransportbänder 10 und 11 und die Umlenkwalze 12 den Halterahmen 37 in Fig. 1 nach links, wodurch sich die Länge der florführenden Abschnitte der Flortransportbänder 10 und 11 verkürzt. Gleichzeitig aber wird die Länge der rücklaufenden Abschnitte der Flortransportbänder 10 und 11 vergrößert, da die am Halterahmen 37 gelagerten Umlenkwalzen 26 und 33, von denen die Rücklaufabschnitte der Flortransportbänder 10 und 11 U-förmig umgelenkt werden, gleichfalls nach links bewegt werden. Nach links bewegte Orte der Umlenkwalzen 12, 26 und 33 sind in der Zeichnung gestrichelt mit 12', 26' bzw. 33' eingezeichnet.

Wenn hingegen die Antriebsgeschwindigkeit der Antriebswalze 13 gegenüber denen der anderen Antriebswalzen kleiner wird, bewegt sich der Halterahmen 37 in Fig. 1 nach rechts, so dass die Umlenkwalzen 12, 26 und 33 in die in Fig. 1 mit 12", 26" bzw. 33" gestrichelt eingezeichneten Stellungen gelangen. Da die Verstellung der Umlenkwalzen 12, 26 und 33 in gleichem Umfang erfolgt, bleiben die Flortransportbänder 10 und 11 gespannt.

Mit Hilfe der Bewegung des Halterahmens 37 lässt sich somit der Längenabschnitt, den die Flortransportbänder 10 und 11 zwischen der Speisezone A und dem Lieferspalt B bestimmen, verändern. Es ist damit möglich, die Geschwindigkeit der Florabgabe am Lieferspalt B gegenüber der Floraufnahmegeschwindigkeit an der Speisezone A vorübergehend zu ändern. Diese Änderung ist bei dem Vliesleger 1 erforderlich, weil die Geschwindigkeit, mit der sich der Lieferspalt B, d.h. der obere Schlitten 7, über das Abliefer-Transportband 6 bewegt, nicht konstant sein kann, denn im Bereich der Bewegungsumkehrpunkte des Legearms 3 muss dessen Geschwindigkeit bis auf 0 abgebremst und in die entgegengesetzte Richtung wieder beschleunigt werden. Würden während dieser Brems- und Beschleunigungsphasen die Flortransportbänder 10 und 11 weiter mit konstanter Geschwindigkeit Flor durch den Lieferspalt B abgeben, dann würden sich im Randbereich der von dem Vliesleger 1 gelegten Vliesbahn Verdickungen ergeben, was aber unbedingt vermieden werden muss. Es ist daher erforderlich, die Geschwindigkeit, mit der der Flor von den Flortransportbändern abgegeben wird, entsprechend der Bewegungsgeschwindigkeit des Schlittens 7 über das Abliefer-Transportband 6 zu variieren. Diese Variation der Abgabegeschwindigkeit des Flors aus dem Lieferspalt B zwischen den Umlenkwalzen 16 und 17 B kann durch passende Steuerung der Antriebswalzen 13, 25 und 32 gegenüber den Antriebswalzen 28 und 35 bewerkstelligt werden, wobei dann der Halterahmen 37 eine im wesentlichen pendelnde Bewegung um das Schwenklager 41 ausführt, die die Umlenkwalzen 12, 26 und 33 zwischen den Punkten 12', 26' und 33' einerseits und den Punkten 12", 26" und 33" andererseits hin und her bewegt und dadurch das zwischengespeicherte Florvolumen zyklisch verändert.

Die gezeigte Konstruktion des Florspeichers 36 kann noch eine weitere Aufgabe erfüllen. Hierfür wird in Zusammenschau der Figuren 1 und 2 nun eine weitere Bewegungskomponente des Halterahmens 37 erläutert.

Fig. 2 zeigt den Vliesleger 1 im gestreckten Zustand von Zuführarm 2 und Legearm 3. Man erkennt aus Fig. 2 sehr schnell, dass die Umschlingungswinkel der Flortransportbänder 10 und 11 an den Umlenkwalzen 15, 23 und 31, die im Gelenkbereich der Arme 2 und 3 angeordnet sind, und an den Umlenkwalzen 14, 24 und 42, die im Bereich des festen Lagerpunktes des Zuführarms 2 angeordnet sind, gegenüber dem Zustand von Fig. 1 verändert sind. Während die Änderung der Umschlingungswinkel der paarig geführten Flortransportbandabschnitte und auch die Änderung der Umschlingungswinkel an den im Gelenkbereich der Arme 2 und 3 befindlichen Umlenkwalzen 23 und 31 für die Rücklaufabschnitte der Flortransportbänder keinen einander entgegengesetzten Einfluss auf die Flortransportbänder haben, ist der Umschlingungswinkel des Rücklaufabschnitts des einen Flortransportbandes 10 an der Umlenkwalze 24 in Fig. 2 gegenüber dem Zustand in Fig. 1 kleiner, der Umschlingungswinkel des rücklaufenden Abschnitts des anderen Flortransportbandes 11 an der Umlenkwalze 42 aber größer als beim Zustand in Fig. 1. Die Umschlingungswinkel der Flortransportbänder 10 und 11 an den letztgenannten Umlenkwalzen ändern sich also einander gegensinnig. Das erstgenannte Flortransportband 10 verlangt in seinem Rücklaufabschnitt eine Veränderung im Sinne einer Vergrößerung des Laufweges, während das zweitgenannte Flortransportband 11 in seinem Rücklaufabschnitt eine Veränderung im Sinne einer Verkleinerung des Laufweges verlangt. Beides kann mit Hilfe der Spannwalze 34 erreicht werden, die unter dem Einfluss des Hydraulikzylinders 39 steht, der in Fig. 2 die Spannwalze 34 nach rechts drückt, was dazu führt, dass der Halterahmen 37 aus seiner in Fig. 1 gezeigten Stellung entgegen dem Uhrzeigersinn am Lenker 38 in die in Fig. 2 gezeigte Stellung verschwenkt wird. Der Rücklaufabschnitt des Flortransportbandes 11 wird verkürzt, gleichzeitig wird der Rücklaufabschnitt des anderen Flortransportbandes 10 verlängert.

Es versteht sich, dass die Bewegungen des Haltrahmens 37 um das Schwenklager 41 des Lenkers 38 und die Schwenkbewegungen des Halterahmens 37 am Lenker 38 um die Achse der die gepaarten Flortransportbänder 10 und 11 umlenkenden Walze 12 sich im Betrieb überlagern, weil die Kompensation des Geschwindigkeitsunterschiedes der Flortransportbänder 10 und 11 an Lieferspalt B und Speisezpne A und die Kompensation der gegensinnigen Änderung von Walzenumschlingungswinkeln gleichzeitig stattfinden muss. Die Zeichnung zeigt, dass beides mit Hilfe einer äußerst einfach aufgebauten, besonders für Steilarm-Viesleger geeigneten Vorrichtung erzielt wird.

Für die Bemessung eines praktischen Ausführungsbeispiels seien folgende Daten für eine Anordnung, wie sie in den Fig. 1 und 2 dargestellt ist, genannt:

Die Legebreite betrage 3.500 mm. Die Länge der Arme 2 und 3 zwischen der Umlenkwalze 31 und den Enden den Arme beträgt jeweils etwa 2.800 mm. Die Flortransportbänder haben eine Länge von jeweils 21.500 mm. Der Bewegungsweg des Steilarm-Vlieslegers 1 ist 4.000 mm. Im eingefahrenen Zustand der Arme 2 und 3, der in Fig. 1 dargestellt ist, schließen die Legearme einen Winkel von etwa 27° ein, während sie im gestreckten Zustand, der in Fig. 2 dargestellt ist, einen Winkel von etwa 133° einschließen. Die durch die verschiedenen Armstellungen hervorgerufene Ungleichheit des Nachgebens der Flortransportbänder, bedingt durch die Änderung der Umschlingungswinkel an den Umlenkwalzen 24 und 42, wird durch eine Verstellung um etwa 200 mm der Spannwalze 34 durch den Hydraulikzylinder 39 kompensiert. Der rahmenförmige Lenker 38, an dem der Halterahmen 37 aufgehängt ist, hat eine wirksame Länge (Pendellänge) von 1.400 mm, während der Abstand der Umlenkwalzen 26 und 33 an dem Halterahmen 37 von der den Flortransportbändern gemeinsamen Umlenkwalze 12 jeweils 520 mm beträgt. Für die Unterbringung des Florspeichers 36 wird ein Platz von etwa 2.100 mm Länge vor dem Steilarm-Vliesleger 1 und etwa 1.750 mm Höhe, einschließlich der Lenkeranordnung 31, benötigt.

Es sind zahlreiche Varianten möglich, die sich dem Fachmann im Lichte der vorliegenden Erfindung offenbaren. So könnte beispielsweise die am Halterahmen 37 gelagerte gemeinsame Umlenkwalze 12 als Antriebswalze ausgebildet sein, während die Walze 13 eine freilaufende Umlenkwalze ist. Es könnten ferner die am Halterahmen 37 gelagerten Umlenkwalzen 26 und 33 Antriebswalzen sein, während die Walzen 25 und 32 freilaufende Umlenkwalzen sind. Der Halterahmen 37 könnte anstatt an einem Lenker 38 aufgehängt zu sein, in einem verfahrbaren Schlitten schwenkbar gelagert sein. Ferner könnte der Vliesleger 1 für Erzielung einer größeren Legebreite vier oder mehr Gelenkarme aufweisen, die nach Art eines Scherengitters beweglich sind, um ein Anwachsen der Bauhöhe des Vlieslegers zu vermeiden. Zweckmäßigerweise sind dann auch Einrichtungen vorgesehen, die die Schwenkbewegung der weiteren Gelenkarme mit der des Legarms koordinieren, d.h. die Schwenkgeschwindigkeiten aufeinander abstimmen. Die Flortransportbänder 10 und 11 werden bei einer solchen Anordnung gepaart über alle gelenkig miteinander verbundenen Arme geführt, so dass der Flor auf seinem gesamten Weg stets von zwei eng anliegenden Flortransportbändern gehalten wird.

Die Integration von Florspeicher, Florführung über Zuführ- und Legearm und Abdeckung des gelegten Flors auf dem Abliefer-Transportband unter Verwendung eines einzigen Flortransportbänderpaares bietet hervorragende Vorteile gegenüber dem Stand der Technik nicht nur hinsichtlich des apparativen Aufwandes, sondern auch hinsichtlich des bearbeiteten Erzeugnisses. Die zum Vlies zu legende Florbahn wird bei dieser integrierten Vorrichtung von der Speisezone, wo sie von der Vorrichtung aufgenommen wird, bis zum Lieferspalt ununterbrochen zwischen den Flortransportbändern festgehalten. Nirgends erfährt sie eine mechanische Belastung durch freien Durchhang, Zug oder Übergabe von einem Transportband zum anderen, wie es bei Flachtäflern der Fall ist. Diese schonende Behandlung setzt sich nach dem Verlassen des Lieferspaltes fort, denn der Flor wird von einer der Flortransportbahnen weiterhin begleitet, nämlich jener, die ihn unmittelbar nach dem Verlassen des Lieferspaltes abdeckt. Er kann auf der ihn tragenden Unterlage, die aus bereits gelegtem Vlies besteht, zur Ruhe kommen, ohne aerodynamisch nachteiligen Einflüssen ausgesetzt zu sein.

## Patentansprüche

1. Steilarm-Vliesleger, bestehend aus
einem um eine ortsfeste, untere Schwenkachse (4) verschwenkbar gelagerten Zuführarm (2),
einem am oberen Ende des Zuführarms (2) um eine zur unteren Schwenkachse (4) parallel verlaufende, obere Schwenkachse (5) verschwenkbar gelagerten, sich nach unten erstreckenden Legearm (3), dessen freies Ende in einer wenigstens annähernd geradlinig verlaufenden Bewegungsbahn geführt ist,
einem endlosen Abliefer-Transportband (6), das sich etwa parallel zu den oberen und unteren Schwenkachsen (4, 5) erstreckt und eine Ablieferzone aufweist, die sich unterhalb der Bewegungsbahn des freien Endes des Legearms (3) befindet,
an dem Zuführarm (2) und dem Legearm (3) geführten, endlos umlaufenden Flortransporteinrichtungen (10, 11) zum Entgegennehmen einer Florbahn in einer Speisezone (A) und zum Ablegen derselben in der Ablieferzone auf dem Abliefer-Transportband (6) unter schwenkender Bewegung von Zuführarm (2) und Legearm (3), und
Antriebseinrichtungen (9a, 25, 32) zum Bewegen der Flortransporteinrichtung (10, 11), der Trag- und Legearme (2, 3) und des Abliefer-Transportbandes, **dadurch gekennzeichnet, dass**
die Flortransporteinrichtungen aus zwei umlaufenden Flortransportbändern (10, 11) bestehen, die in einem sich wenigstens von der unteren Schwenkachse (4) bis zum unteren, freien Ende des Legearms (3) erstreckenden, hinlaufenden Wegabschnitt parallel zueinander in einem aneinandergedrückten Zustand geführt sind und in diesem Wegabschnitt einen Klemmbereich für die Florbahn ausbilden, der in einem Lieferspalt (bei 16, 17) am unteren, freien Ende des Legearms (3) endet,
die Flortransportbänder (10, 11) vom Lieferspalt (bei 16, 17) ausgehend in zueinander entgegengesetzten Richtungen sich quer über die Ablieferzone in engem Abstand zum Abliefer-Transportband (6) erstrecken und dieses in der Ablieferzone abdecken,
die Flortransportbänder (10, 11) jeweils bis zu einer Umkehrwalze (19, 29) geführt sind, von wo aus die Flortransportbänder (10, 11) über den Legearm (3) und den Zuführarm (2) bis zur Speisezone (A) rückgeführt sind, und
die Umkehrwalzen (19, 29) in einem gemeinsamen Schlitten (20) gelagert sind, der unterhalb des Abliefer-Transportbandes (6) angeordnet und quer zu diesem verfahrbar ist.

2. Steilarm-Vliesleger nach Anspruch 1, **dadurch gekennzeichnet, dass** das freie Ende des Legearms (3) und der die Umkehrwalzen (19, 29) lagernde Schlitten (20) über einen Zugseil- oder Zugkettentrieb (8) miteinander und mit einer Antriebseinrichtung (9a) für die Erzeugung der Schwenkbewegung von Legearm (3) und Zuführarm (2) verbunden sind.

3. Steilarm-Vliesleger nach Anspruch 1 oder 2, **dadurch gekennzeichnet, dass** am freien Ende des Legearms (3) Umlenkwalzen (16, 17) gelagert sind, über die die Flortransportbänder (10, 11) geführt sind.

4. Steilarm-Vliesleger nach Anspruch 1, **dadurch gekennzeichnet, dass**
der Lieferspalt zwischen zwei am freien Ende des Legearms in einem Schwenkrahmen (7) gelagerten Umlenkwalzen (16, 17), über die die Flortransportbänder (10, 11) geführt sind, ausgebildet ist,
der Schwenkrahmen (7) an dem Legearm (3) um eine zwischen den Umlenkwalzen (10, 11) liegende, zu ihnen parallel verlaufende Achse schwenkbar gelagert ist, und
Einrichtungen vorgesehen sind, die dazu eingerichtet sind, den Schwenkrahmen (7) in Abhängigkeit von der Bewegungsrichtung des Legearms (3) derart zu verschwenken, dass die in Bewegungsrichtung vorn liegende Umlenkwalze angehoben und die andere Umlenkwalze abgesenkt ist.

5. Steilarm-Vliesleger nach einem der vorhergehenden Ansprüche, **dadurch gekennzeichnet, dass**
zwischen der Speisezone (a) und der unteren Schwenkachse (4) des Zuführarms (2) ein Florspeicher (36) angeordnet ist, in dem die Flortransportbänder (10, 11) in ihren zum Lieferspalt (bei 16, 17) hinlaufenden Abschnitten parallel, in Berührung miteinander, in einem im wesentlichen U-förmigen Wegabschnitt geführt sind, in dem die Flortransportbänder (10, 11) gemeinsam über eine im wesentlichen zur Hälfte umschlungene Umlenkwalze (12) laufen,
die von dem Zuführarm (2) zur Speisezone (A) rücklaufenden Flortransportbandabschnitte jeweils über U-förmige Wegabschnitte geführt sind, die sich entgegengesetzt zu dem U-förmigen Wegabschnitt der zum Lieferspalt hinlaufenden Flortransportbandabschnitte erstrecken und dabei jeweils eine weitere Umlenkwalze (26, 33) etwa zur Hälfte umschlingen, und
die drei Umlenkwalzen (12, 26, 33) in einem gemeinsamen Halterahmen (37) drehbar gelagert sind, der für die gegenseitige Längenveränderung der hinlaufenden und rücklaufenden Flortransportbandabschnitte im wesentlichen parallel zu den auf die Umlenkwalzen (12, 26, 33) zu bzw. von diesen weg verlaufenden Teilabschnitten der Flortransportbänder (10, 11) in einem Gestell des Vlieslegers (1) verstellbar beweglich gehalten ist.

6. Steilarm-Vliesleger nach Anspruch 5, **dadurch gekennzeichnet, dass** der Halterahmen (37) mittels einer Pendelanordnung (38) in dem Gestell des Vlieslegers (1) beweglich gehalten ist.

7. Steilarm-Vliesleger nach Anspruch 5, **dadurch gekennzeichnet, dass** der Halterahmen (37) mittels eines Schlittens in dem Gestell des Vlieslegers (1) beweglich gehalten ist.

8. Steilarm-Vliesleger nach einem der Ansprüche 5 bis 7, **dadurch gekennzeichnet, dass** der Halterahmen (37) um die Achse der gemeinsamen Umlenkwalze (12) der hinlaufenden Abschnitte der Flortansportbänder (10, 11) schwenkbar gelagert ist.

9. Steilarm-Vliesleger nach einem der Ansprüche 5 bis 8, **dadurch gekennzeichnet, dass** einer der U-förmig geführten Teilabschnitte des rücklaufenden Abschnitts eines (11) der Flortansportbänder über eine weitere, im wesentlichen zur Hälfte umschlungene Spannwalze (34) geführt ist, die in dem Gestell verstellbar gelagert und von einer Spanneinrichtung (39) entgegengesetzt zu den sich auf sie zu erstreckenden Teilabschnitten des Flortansportbandes (11) vorgespannt ist.

10. Steilarm-Vliesleger nach einem der Ansprüche 5 bis 9, **dadurch gekennzeichnet, dass** die Flortransportbänder (10, 11) jeweils über eine eigene Antriebswalze (28, 35) und ihre hinlaufenden Abschnitte gemeinsam über eine Antriebswalze (13) geführt sind, und dass zur Veränderung der Abgabegeschwindigkeit gegenüber der Aufnahmegeschwindigkeit des Steilarm-Vlieslegers die Umfangsgeschwindigkeit der gemeinsamen Antriebswalze (13) gegenüber den Umfangsgeschwindigkeiten der erstgenannten eigenen Antriebswalzen (28, 35) veränderbar ist.

11. Steilarm-Vliesleger nach einem der Ansprüche 1 bis 9, **dadurch gekennzeichnet, dass** die Flortransportbänder (10, 11) jeweils über eine eigene Antriebswalze (28, 35) geführt sind und die in dem Halterahmen (37) gelagerte gemeinsame Umlenkwalze (12) ebenfalls eine Antriebswalze ist, und dass zur Veränderung der Abgabegeschwindigkeit gegenüber der Aufnahmegeschwindigkeit des Steilarm-Vlieslegers (1) die Umfangsgeschwindigkeit der gemeinsamen, angetriebenen Umlenkwalze (12) gegenüber den Umfangsgeschwindigkeiten der erstgenannten eigenen Antriebswalzen (28, 35) veränderbar ist.

12. Steilarm-Vliesleger nach einem der vorhergehenden Ansprüche, **dadurch gekennzeichnet, dass** die hinlaufenden Abschnitte der Flortransportbänder (10, 11) an den Trag- und Legearmen (2, 3) gemeinsam über mehrere in Laufrichtung der Flortransportbänder (10, 11) hintereinander angeordnete Führungswalzen (40) geführt sind, die abwechselnd an der einen und an der anderen Seite der gepaarten Flortransportbänder (10, 11) anliegen.

13. Steilarm-Vliesleger nach Anspruch 11 oder 12, **dadurch gekennzeichnet, dass** die rücklaufenden Abschnitte der Flortransportbänder (10, 11) zwischen dem Zuführarm (2) und den U-förmig verlaufenden Teilabschnitten jeweils über eine Antriebswalze (25, 32) geführt sind, die von dem jeweiligen Flortransportband (10, 11) um mehr als 90° umschlungen ist.

14. Steilarm-Vliesleger nach einem der vorhergehenden Ansprüche, **dadurch gekennzeichnet, dass** zwischen dem Zuführarm und dem Legearm wenigstens zwei weitere, gelenkig miteinander und mit dem Zuführarm und dem Legearm verbundene Zuführarme angeordnet sind, und dass Einrichtungen vorgesehen sind, die die Schwenkbewegung der weiteren Zuführarme mit der des Legearms koordinieren.

## Claims

1. Swinging arm cross-lapper, comprising:
a feeding arm (2) pivotally mounted at in a stationary lower pivot axis (4),
a downwardly extending layering arm (3) pivotally supported at the upper end of the feeding arm (2) around an upper pivot axis (5) extending in parallel to the lower pivot axis (4), the free end of said layering arm (3) being guided in an at least approximately straightly extending movement path,
an endless output conveyor belt (6) extending approximately in parallel to the upper and lower pivot axes (4, 5) and having a layering zone which is located below the movement path of the free end of the layering arm (3),
endless revolving fiber web transport means (10, 11) guided on the feeding arm (2) and the layering arm (3) for receiving a fiber web in an infeed zone (A) and for layering same in the layering zone onto the output conveyor (6) under a pivotal movement of feeding arm (2) and layering arm (3), and
drive means (9a, 25, 32) for moving the fiber web transport means (10, 11), the feeding arm (2) and the layering arm (3) and the output conveyor (6), **characterized in that**
the fiber web transport means consist of two endless transport belts (10, 11), which are guided in a feeding path section extending at least from the lower pivot axis (4) to the lower, free end of the layering arm (3) in parallel to one another in a pressed-together state, and which form in this path section a clamping portion for the fiber web, said clamping portion ending in a discharge nip (at 16, 17) at the lower, free end of the layering arm (3),
the transport belts (10, 11) extend from the discharge nip (B) in opposite directions transversely across the layering zone in a tight distance to the output conveyor (6) and cover same in the layering zone,
the transport belts (10, 11) are each guided up to a reversing roller (19, 29) from where the transport belts (10, 11) are returned over the layering arm (3) and the feeding arm (2) up to the infeed zone, and
the reversing rollers (19, 29) are supported in a common carriage (20) which is disposed below the output conveyor (6) and which is displaceably guided transversely thereto.

2. Swinging arm cross-lapper as claimed in claim 1, **characterized in that** the free end of the layering arm (3) and the carriage (20) supporting the reversing rollers (19, 29) are connected via a traction rope or a or chain drive (8) to one another and to a drive means (9a) for the generation of a pivoting movement of layering arm (3) and feeding arm (2).

3. Swinging arm cross-lapper as claimed in claim 1 or 2, **characterized in that** deflection rollers (16, 17) are supported on the free end of the layering arm (3), around which said rollers the transport belts (10, 11) are passed.

4. Swinging arm cross-lapper as claimed in claim 1, **characterized in that**
the discharge nip is formed between two deflection rollers (16, 17) supported in a pivoting frame (7) coupled to the free end of the layering arm (3), said transport belts (10, 11) passing over said deflection rollers,
the pivoting frame (7) is pivotally supported on the layering arm (3) around an axis arranged between the reversing rollers (10, 11) and extending in parallel thereto, and
means are provided, which are adapted to pivot the pivoting frame (7) depending on the movement direction of the layering arm (3) in a manner that the deflection roller lying in front in the movement direction is lifted and the other reversing roller is lowered.

5. Swinging arm cross-lapper as claimed in one of the preceding claims, **characterized in that**
between the infeed zone (A) and the lower pivot axis (4) of the feeding arm (2) a fiber web buffering device (36) is arranged, in which the transport belts (10, 11) are guided in parallel in sections extending to the discharge nip (at 16, 17) in contact with one another and in a substantially U-shaped path section, in which the fiber web transport belts (10, 11) jointly run over a substantially half looped reversing roller (12),
the sections of the fiber web transport belts returning from the feeding arm (2) to the infeed zone (A) are guided over U-shaped path sections, extending opposite to the U-shaped path section of the sections extending to the discharge nip (B) and each looping a further reversing roller (26, 33) approximately by half, and
said three reversing rollers (12, 36, 33) are rotatably supported in a common mounting frame (37), which for a mutual length adjustment of the transport belt sections extending to and returning from the discharge nip is held in a frame of the cross-lapper so as to be displaceable substantially in parallel to the U-shaped path sections of the transport belts extending towards and from the reversing rollers (12, 26, 33).

6. Swinging arm cross-lapper as claimed in claim 5, **characterized in that** the mounting frame (37) is movably held in the frame of the cross-lapper (1) by means of a pendulum means (38).

7. Swinging arm cross-lapper as claimed in claim 5, **characterized in that** the mounting frame (37) is movably held in the frame of the cross-lapper (1) by means of a displaceable carriage.

8. Swinging arm cross-lapper as claimed in one of claims 5 to 8, **characterized in that** the mounting frame (37) is pivotally supported around an axis of the common deflection roller (12) of the feeding sections of the fiber web transport belts (10, 11).

9. Swinging arm cross-lapper as claimed in one of claims 5 to 8, **characterized in that** one of the U-shaped guided path sections of the returning sections of one (11) of the fiber web transport belts is guided over a further substantially half looped tensioning roll (34), which is adjustably mounted in a machine frame and which is biased by a tensioning means (39) opposite to path sections of the transport belt (11) extending towards the tensioning means.

10. Swinging arm cross-lapper as claimed in one of claims 5 to 9, **characterized in that** the transport belts (10, 11) are guided over an independent drive roller (28, 35) and their feeding sections jointly over a drive roller (13), and that to change a fiber web discharge speed with respect to an intake speed of the swinging arm cross-lapper at the infeed zone (A), the joint drive roller (13) has a circumferential speed that is variable with respect to the circumferential speeds of the first mentioned independent drive rollers (28, 35).

11. Swinging arm cross-lapper as claimed in one of claims 1 to 9, **characterized in that** the transport belts (10, 11) are guided over an independent drive roller (28, 35) and the joint reversing roller (12) supported in the mounting frame (37) is also a drive roller, and that for a variation of a fiber web discharge speed compared to an intake speed of the swinging arm cross-lapper (1) at the infeed zone (A), the joint driven reversing roller (12) has a circumferential speed that is variable with respect to the circumferential speeds of the first mentioned independent drive rollers (28, 35).

12. Swinging arm cross-lapper as claimed in one of the preceding claims, **characterized in that** feeding sections of the transport belts (10, 11) are guided on the feeding and layering arms (2, 3) jointly over a plurality of guide rollers (40) arranged behind each other in the transport direction of the transport belts (10, 11), said guide rollers alternately contacting the one and the other side of the paired transport belts (10, 11).

13. Swinging arm cross-lapper as claimed in claim 11 or 12, **characterized in that** the returning sections of the transport belts (10, 11) between the feeding arm (2) and the U-shaped extending path sections are each guided over a drive roller (25, 32) which is looped by the respective fiber web transport belt (10, 11) by more than 90°.

14. Swinging arm cross-lapper as claimed in one of the preceding claims, **characterized in that** between the feeding arm and the layering arm at least two further feeding arms are arranged which are articulated to one another and to the feeding arm and the layering arm, and means are provided, which coordinate the pivoting movement of the further feeding arms with the pivoting movement of the layering arm.

## Revendications

1. Distributeur de voile à bras incliné constitué de
un bras d'alimentation (2) supporté pour pivoter autour d'un axe de pivotement (4) inférieur, stationnaire,
un bras de distribution (3) s'étendant vers le bas et supporté à l'extrémité supérieure du bras d'alimentation (2) pour pivoter autour d'un axe de pivotement supérieur (5) s'étendant parallèlement à l'axe de pivotement inférieur (4), dont l'extrémité libre est guidée sur une trajectoire de déplacement s'étendant de façon au moins approximativement rectiligne,
une bande transporteuse de distribution (6) sans fin, qui s'étend sensiblement parallèlement aux axes de pivotement inférieur et supérieur (4, 5) et comporte une zone de distribution qui se situe en-dessous de la trajectoire de déplacement de l'extrémité libre du bras de distribution (3),
des dispositifs de transport de voile (10, 11) sans fin, guidés sur le bras d'alimentation (2) et le bras de distribution (3), pour recevoir une nappe de voile dans une zone d'alimentation (A) et pour déposer celle-ci dans la zone de distribution, sur la bande transporteuse de distribution (6) avec mouvement de pivotement du bras d'alimentation (2) et du bras de distribution (3), et
des dispositifs d'entraînement (9a, 25, 32) pour déplacer le dispositif de transport de voile (10, 11), les bras de support et de distribution (2, 3) et la bande transporteuse de distribution, **caractérisé en ce que**
les dispositifs de transport de voile sont constitués de deux bandes transporteuses de voile (10, 11), sans fin, qui, sur une section de trajectoire s'étendant au moins de l'axe de pivotement inférieur (4) jusqu'à l'extrémité inférieure libre du bras de distribution (3), sont guidées parallèlement l'une à l'autre dans un état de pression l'une contre l'autre et forment, dans cette section de trajectoire, une zone de pincement pour la nappe de voile, laquelle zone se termine par un interstice de distribution (16, 17) à l'extrémité inférieure libre du bras de distribution (3);
les bandes transporteuses de voile (10, 11), partant de l'interstice de distribution (16, 17) dans des directions opposées l'une à l'autre, s'étendent transversalement au-dessus de la zone de distribution à étroite distance de la bande transporteuse de distribution (6) et recouvrent celle-ci dans la zone de distribution,
les bandes transporteuses de voile (10, 11) sont chacune guidées jusqu'à un cylindre de renvoi (19, 29), à partir d'où les bandes transporteuses de voile (10, 11) sont renvoyées jusqu'à la zone d'alimentation (A) par l'intermédiaire du bras de distribution (3) et du bras d'alimentation (2), et
les cylindres de renvoi (19, 29) sont supportés dans un chariot commun (20) qui est disposé en-dessous de la bande transporteuse de distribution (6) et peut se déplacer transversalement par rapport à celle-ci.

2. Distributeur de voile à bras incliné selon la revendication 1, **caractérisé en ce que** l'extrémité libre du bras de distribution (3) et le chariot (20) supportant les cylindres de renvoi (19, 29) sont reliés l'un à l'autre par l'intermédiaire d'un mécanisme à câble de traction ou à chaîne de traction (8) et à un dispositif d'entraînement (9a) pour créer le mouvement de pivotement du bras de distribution (3) et du bras d'alimentation (2).

3. Distributeur de voile à bras incliné selon la revendication 1 ou 2, **caractérisé en ce que** des cylindres de renvoi (16, 17), par l'intermédiaire desquels sont guidées les bandes transporteuses de voile (10, 11), sont supportés à l'extrémité libre du bras de distribution (3).

4. Distributeur de voile à bras incliné selon la revendication 1, **caractérisé en ce que**
l'interstice de distribution est formé entre deux cylindres de renvoi (16, 17) supportés à l'extrémité libre du bras de distribution dans un châssis de pivotement (7), par l'intermédiaire desquels sont guidées les bandes transporteuses de voile (10, 11),
le châssis de pivotement (7) est supporté sur le bras de distribution (3) pour pivoter autour d'un axe situé entre les cylindres de renvoi (10, 11) et s'étendant parallèlement à ceux-ci, et
des dispositifs sont prévus, qui sont conçus pour faire pivoter le châssis de pivotement (7) en fonction de la direction de déplacement du bras de distribution (3) de telle façon que le cylindre de renvoi situé en amont dans la direction de déplacement s'élève et que l'autre cylindre de renvoi s'abaisse.

5. Distributeur de voile à bras incliné selon l'une des revendications précédentes, **caractérisé en ce que**
un alimentateur de voile (36), dans lequel les bandes transporteuses de voile (10, 11), dans leurs sections s'étendant vers l'interstice de distribution (en 16, 17), sont guidées parallèlement en contact l'une avec l'autre, dans une section de trajectoire essentiellement en forme de U, dans laquelle les bandes transporteuses de voile (10, 11) circulent ensemble sur un cylindre de renvoi (12) essentiellement recouvert pour moitié, est disposé entre la zone d'alimentation (a) et l'axe de pivotement inférieur (4) du bras d'alimentation (2),
les sections de bandes transporteuses de voile retournant du bras d'alimentation (2) vers la zone d'alimentation (A) sont chacune guidées par l'intermédiaire de sections de trajectoires en forme de U qui s'étendent à l'opposé de la section de trajectoire en forme de U des sections de bandes transporteuses s'étendant en direction de l'interstice de livraison et entourent en l'occurrence chacune un autre cylindre de renvoi (26, 33) environ sur la moitié, et
les trois cylindres de renvoi (12, 26, 33) sont supportés ensemble en rotation dans un cadre de retenue commun (37) qui est maintenu mobile de manière réglable, essentiellement parallèlement aux sections partielles des bandes transporteuses de voile (10, 11) s'étendant vers ou respectivement en éloignement des cylindres de renvoi (12, 26, 33), dans un châssis du distributeur de voile (1), pour la variation en longueur mutuelle des sections aller et retour de bandes transporteuses de voile.

6. Distributeur de voile à bras incliné selon la revendication 5, **caractérisé en ce que** le cadre de retenue (37) est maintenu mobile dans le châssis du distributeur de voile (1) au moyen d'un dispositif pendulaire (38).

7. Distributeur de voile à bras incliné selon la revendication 5, **caractérisé en ce que** le cadre de retenue (37) est maintenu mobile dans le châssis du distributeur de voile (1) au moyen d'un chariot.

8. Distributeur de voile à bras incliné selon l'une des revendications 5 à 7, **caractérisé en ce que** le cadre de retenue (37) est supporté pour pivoter autour de l'axe du cylindre de renvoi commun (12) des sections aller des bandes transporteuses de voile (10, 11).

9. Distributeur de voile à bras incliné selon l'une des revendications 5 à 8, **caractérisé en ce que** l'une des sections partielles guidée en forme de U, de la section retour de l'une (11) des bandes transporteuses de voile, est guidée par l'intermédiaire d'un autre cylindre tendeur (34) recouvert essentiellement pour moitié, qui est supporté de manière réglable dans le châssis et est précontraint par un dispositif de tension (39) à l'opposé des sections partielles de la bande transporteuse de voile (11) s'étendant vers lui.

10. Distributeur de voile à bras incliné selon l'une des revendications 5 à 9, **caractérisé en ce que** les bandes transporteuses de voile (10, 11) sont guidées chacune par l'intermédiaire d'un cylindre d'entraînement (28, 35) spécifique et que leurs sections aller sont guidées ensemble par l'intermédiaire d'un cylindre d'entraînement (13), et que pour modifier la vitesse de distribution par rapport à la vitesse de réception du distributeur de voile à bras incliné, il est possible de faire varier la vitesse périphérique du cylindre d'entraînement commun (13) par rapport aux vitesses périphériques des cylindres d'entraînement (28, 35) spécifiques susmentionnés.

11. Distributeur de voile à bras incliné selon l'une des revendications 1 à 9, **caractérisé en ce que** les bandes transporteuses de voile (10, 11) sont guidées chacune par l'intermédiaire d'un cylindre d'entraînement (28, 35) spécifique et que le cylindre de renvoi commun (12) supporté dans le cadre de retenue (37) est également un cylindre d'entraînement, et que pour modifier la vitesse de distribution par rapport à la vitesse de réception du distributeur de voile à bras incliné (1), il est possible de faire varier la vitesse périphérique du cylindre entraîné commun (13) par rapport aux vitesses périphériques des cylindres d'entraînement (28, 35) spécifiques susmentionnés.

12. Distributeur de voile à bras incliné selon l'une des revendications précédentes, **caractérisé en ce que** les sections aller des bandes transporteuses de voile (10, 11) sont guidées ensemble sur les bras de support et de distribution (2, 3) par l'intermédiaire de plusieurs cylindres de guidage (40) disposés les uns derrière les autres dans la direction de déplacement des bandes transporteuses de voile (10, 11), lesquels cylindres de guidage reposent alternativement sur l'un ou l'autre côté des bandes transporteuses de voile (10, 11) appairées.

13. Distributeur de voile à bras incliné selon la revendication 11 ou 12, **caractérisé en ce que**, entre le bras d'alimentation (2) et les sections partielles s'étendant en forme de U, les sections retour des bandes transporteuses de voile (10, 11) sont chacune guidées par un cylindre d'entraînement (25, 32) qui est entouré sur plus de 90° par la bande transporteuse de voile (10, 11) respective.

14. Distributeur de voile à bras incliné selon l'une des revendications précédentes, **caractérisé en ce que**, au moins deux autres bras d'alimentation reliés de manière articulée l'un à l'autre et avec le bras d'alimentation et le bras de distribution sont disposés entre le bras d'alimentation et le bras de distribution, et que des dispositifs sont prévus, qui coordonnent le mouvement de pivotement des autres bras d'alimentation avec celui du bras de distribution.
